# FASCICULE DE BREVET EUROPEEN

(11) **EP 0 428 215 B1**
(45) Date de publication et mention de la délivrance du brevet: **15.02.1995**
(21) Numéro de dépôt: 90202954.5
(22) Date de dépôt: 08.11.1990
(51) Int. Cl.: H01J 43/22, H01J 43/04

(54) **Tube photomultiplicateur segmenté à haute efficacité de collection et à diaphotie limitée**
Segmentierte Fotovervielfacherröhre mit hohem Sammelwirkungsgrad und herabgesetzter Übersprechung
Segmented photomultiplier tube with high collection efficiency and reduced cross-talk

(30) Priorité: 14.11.1989 FR 8914902
(43) Date de publication de la demande: 22.05.1991
(73) Titulaire: PHILIPS PHOTONIQUE, 19 Brive-La-Gaillarde (Corrèze) (FR); Philips Electronics N.V., 5621 BA Eindhoven (NL)
(72) Inventeur: Chopy, Hervé, Société Civile S.P.I.D., F-75008 Paris (FR)
(74) Mandataire: Pinchon, Pierre

(56) Documents cités:
- EP-A- 0 131 339
- FR-A- 2 599 557
- US-A- 2 728 014
- US-A- 2 945 144
- PATENT ABSTRACTS OF JAPAN, vol. 4, no. 71 (E-12)(553) 24 mai 1980, & JP-A-55 39171

## Description

La présente invention concerne un tube photomultiplicateur segmenté en une pluralité de photomultiplicateurs élémentaires, comportant une photocathode, une pluralité de multiplicateurs d'électrons élémentaires du type "à feuilles à trous", et une pluralité d'électrodes de focalisation réalisant la convergence des photoélectrons issus de la photocathode sur lesdits multiplicateurs élémentaires, dans lequel les feuilles homologues des multiplicateurs élémentaires sont réalisées sur une même plaque conductrice segmentée - EP-A-0 264 992 et FR-A-2 599 557 décrivent de tels tubes photomultiplicateurs segmentés.

L'invention trouve une application particulièrement avantageuse dans le domaine de la physique des hautes énergies, et, plus particulièrement, dans celui de la détection par effet photoélectrique des particules élémentaires afin, par exemple, d'en déterminer la trajectoire. Dans ce but, il est nécessaire de réaliser des dispositifs de détection comportant un grand nombre d'éléments photomultiplicateurs distincts mais accolés le mieux possible les uns aux autres de façon à limiter les pertes de surface utile de ces dispositifs. Une solution à ce problème technique général, qui a aussi l'avantage de diminuer le coût des dispositifs de détection susmentionnés, est donnée par la segmentation d'un tube photomultiplicateur en une pluralité de photomultiplicateurs élémentaires. La demande de brevet européen n° 0 264 992 décrit un tube photomultiplicateur segmenté dans lequel les multiplicateurs élémentaires résultent du cloisonnement d'un multiplicateur "à feuilles à trous" unique, et dont l'espace d'entrée situé entre la photocathode et le multiplicateur d'électrons est également cloisonné, de façon étanche aux électrons issus de la photocathode en une pluralité d'espaces d'entrée élémentaires. Ce cloisonnement de l'espace d'entrée a pour effet d'éviter la diaphotie des photoélectrons qui pourrait se produire entre les différentes voies du fait, d'une part, que la distance entre la photocathode et le multiplicateur doit être relativement grande pour pouvoir placer les générateurs d'antimoine, par exemple, assez loin de la fenêtre d'entrée du tube dans le but de réaliser une couche d'antimoine la plus homogène lors de l'élaboration de la photocathode, et, d'autre part, que les électrodes de focalisation sont portées à un potentiel électrique élevé, de l'ordre de celui de la première feuille du multiplicateur d'électrons.

Par ailleurs, il faut noter que le multiplicateur cloisonné du tube photomultiplicateur segmenté connu de EP-A-0 264 992 n'est pas exempt de diaphotie. En se référant, par exemple, à la demande de brevet européen n°0 350 111 qui décrit un multiplicateur "à feuilles" du même type que celui utilisé dans le tube segmenté de l'état de la technique, on note que le cloisonnement est réalisé entre les demi-dynodes extractrices et multiplicatrices d'une même dynode à l'aide d'une entretoise étanche aux électrons. Par contre, l'espace entre une demi-dynode multiplicatrice et la demi-dynode extractrice de la dynode suivante est libre de sorte que des électrons rétrodiffusés élastiquement sur la surface de ladite demi-dynode extractrice près de la limite entre deux multiplicateurs élémentaires peuvent passer d'un multiplicateur élémentaire au multiplicateur élémentaire voisin pour y être à nouveau multipliés et, ainsi, donner lieu à diaphotie.

Aussi, le problème technique à résoudre par l'objet de la présente invention est de réaliser un tube photomultiplicateur segmenté conforme au préambule grâce auquel toute diaphotie serait évitée au niveau des multiplicateurs élémentaires, et dont l'étage d'entrée serait de réalisation plus simple tout en assurant une très bonne collection électronique et une diaphotie minimale des photoélectrons.

La solution au problème technique posé consiste, selon la présente invention, en ce que les plaques conductrices segmentées présentent chacune une zone morte séparant des zones actives à trous correspondant aux différents multiplicateurs.

Ainsi, le fait que les zones actives des feuilles soient séparées par une zone morte ayant une certaine largeur empêche les électrons élastiques rétrodiffusés de traverser ladite zone morte pour passer d'un multiplicateur secondaire à l'autre, car cela supposerait que lesdits électrons puissent effectuer plusieurs sauts successifs avec rétrodiffusion élastique à chaque saut, ce qui correspond à une possibilité tout à fait négligeable. La diaphotie au niveau des multiplicateurs élémentaires pour le tube selon l'invention est donc pratiquement inexistante.

D'autre part, comme on le verra plus loin en détail, en appliquant aux électrodes de focalisation un potentiel électrique voisin de la photocathode, on réalise la situation de couplage idéal entre la photocathode et les multiplicateurs élémentaires, et donc d'efficacité de collection parfaite, puisque, dans l'espace situé entre la photocathode et les multiplicateurs élémentaires, le champ électrique accélérateur provient essentiellement de la première feuille des multiplicateurs élémentaires. On peut ainsi définir sans nécessité de cloisonnement matériel, mais aussi sans diaphotie, des photocathodes élémentaires associées aux tubes photomultiplicateurs élémentaires en tant que surface conjuguée sur la photocathode des multiplicateurs élémentaires à travers l'optique électronique d'entrée constituée par chaque électrode de focalisation et la première feuille du multiplicateur élémentaire correspondant.

L'absence de cloisonnement matériel dans l'espace d'entrée du tube photomultiplicateur segmenté selon l'invention constitue déjà en soi un avantage important en comparaison des tubes de l'état de la technique.

Avantageusement, lesdites électrodes de focalisation sont réalisées à partir d'une même feuille conductrice percée de trous de passage, et non pas de manière individuelle comme dans le tube connu, avec la plus grande facilité de construction du tube que cela représente.

La description qui va suivre en regard des dessins annexés, donnés à titre d'exemples non limitatifs, fera bien comprendre en quoi consiste l'invention et comment elle peut être réalisée.

La figure 1 est une vue en coupe d'un tube photomultiplicateur segmenté selon l'invention.

La figure 2 est une vue de dessus d'une plaque conductrice segmentée du tube de la figure 1.

La figure 3 est une vue de dessus d'une feuille conductrice réalisant les électrodes de focalisation du tube de la figure 1.

La figure 1 montre, en coupe, un tube photomultiplicateur 10 segmenté en deux photomultiplicateurs élémentaires 11, comportant une photocathode 12, deux multiplicateurs élémentaires 13 du type "à feuilles à trous", et deux électrodes 14 de focalisation réalisant la convergence des photoélectrons issus de la photocathode 12 sur lesdits multiplicateurs élémentaires 13.

Le tube photomultiplicateur 10 se termine par une anode 23 par exemple une plaque collectrice que l'on peut utiliser comme électrode extractrice.

Les multiplicateurs élémentaires 13 "à feuilles à trous" peuvent être analogues à ceux décrits dans la demande de brevet européen n° 0 131 339 ou dans la demande de brevet européen n°0 350 111.

Comme le montrent les figures 1 et 2, les feuilles homologues 15 des multiplicateurs élémentaires 13 sont réalisées sur une même plaque conductrice 16 segmentée présentant une zone morte 17 séparant les zones actives 18 à trous correspondant aux deux multiplicateurs 13. Les deux demi-dynodes extractrice et multiplicatrice d'une même dynode sont séparées au niveau de la zone morte 17 par une cloison 22 conductrice, étanche aux électrons qui évite la diaphotie entre les deux multiplicateurs élémentaires 13. Entre une demi-dynode multiplicatrice et la demi-dynode extractrice suivante, pour lesquelles un tel cloisonnement n'existe pas, la diaphotie entre multiplicateurs élémentaires est empêchée par la présence de la zone morte 17 pratiquement infranchissable même pour des électrons rétrodiffusés élastiquement sur la demi-dynode extractrice.

En fonctionnement, la photocathode 12 est portée au potentiel électrique V₁, que l'on prendra égal à 0V, la première feuille 21 des multiplicateurs 13 est à un potentiel V₃ de quelques centaines de Volts, par exemple 300V, tandis que les électrodes 14 de focalisation sont portées à un potentiel V₂ nul ou faiblement positif, et d'une façon générale, inférieur à 20% du potentiel V₃, par exemple de 10% de V₃. Si les électrodes 14 de focalisation sont à V₂=0V, tous les électrons émis par la photocathode sont capturés sélectivement soit par l'un, soit par l'autre des multiplicateurs élémentaires 13. La collection est donc complète et le couplage photocathode-multiplicateurs élémentaires est tel que la photocathode 12 est parfaitement divisée de façon immatérielle en deux demi-photocathodes associées respectivement aux multiplicateurs élémentaires, ainsi que l'indique la trajectoire électronique 24 de la figure 1.

On observe cependant qu'avec des potentiels V₁ et V₂ égaux, la réponse temporelle du tube n'est pas très bonne car le temps de transit des photoélectrons peut varier notablement en fonction de l'endroit de la photocathode 12 où ils sont émis. C'est pour remédier à cet inconvénient qu'on envisage également de porter les électrodes 14 de focalisation à un potentiel V₂ de quelques dizaines de Volts, 25 à 50V dans l'exemple, ce qui améliore le temps de réponse des photoélectrons émis à la périphérie de la photocathode sans dégrader sensiblement l'efficacité de collection.

Il peut se produire une légère diaphotie d'origine optique (réflexion) à laquelle on peut remédier en plaçant entre les électrodes 14 de focalisation une électrode 25 de séparation, au même potentiel V₂ que les électrodes de focalisation pour réduire des réflexions de lumière d'une voie sur l'autre.

La figure 3 montre que lesdites électrodes de focalisation sont réalisées à partir d'une même feuille conductrice 19, éventuellement repliée à ses extrémités, et percée de trous 20 de passage des photoélectrons vers les multiplicateurs élémentaires, ainsi qu'on peut le voir à la figure 1.

L'invention a été décrite dans le cas d'un tube photomultiplicateur de section carrée, segmentée en 2 photomultiplicateurs élémentaires. Il est bien entendu qu'elle s'étend aux cas de tubes présentant une autre section, par exemple circulaire, et segmenté en 3, 4 ou plus photomultiplicateurs élémentaires, la segmentation ayant de préférence un axe de symétrie correspondant à l'axe longitudinal du tube.

## Revendications

1. Tube photomultiplicateur (10) segmenté en une pluralité de photomultiplicateurs élémentaires (11), comportant une photocathode (12), une pluralité de multiplicateurs d'électrons élémentaires (13) du type "à feuilles à trous", et une pluralité d'électrodes (14) de focalisation réalisant la convergence des photoélectrons issus de la photocathode (12) sur lesdits multiplicateurs élémentaires (13), les feuilles homologues (15) des multiplicateurs élémentaires étant réalisées sur une même plaque conductrice (16) segmentée, caractérisé en ce que les plaques conductrices segmentées présentent chacune une zone morte (17) séparant des zones actives (18) à trous correspondant aux différents multiplicateurs (13).

2. Tube photomultiplicateur selon la revendication 1, caractérisé en ce que lesdites électrodes (14) de focalisation sont réalisées à partir d'une même feuille conductrice (19) percée de trous (20) de passage des photoélectrons vers les multiplicateurs élémentaires (13).

3. Tube photomultiplicateur selon la revendication 2, caractérisé en ce qu'il comporte entre les électrodes (14) de focalisation au moins une électrode (25) de séparation.

4. Utilisation d'un tube photomultiplicateur selon l'une des revendications 1, 2 ou 3, caractérisée en ce que, la photocathode (12) étant portée au potentiel V₁, le potentiel V₂ des électrodes (14) de focalisation est compris entre V₁ et V₁ augmenté de 20% de la différence entre le potentiel V₃ de la première feuille (21) des multiplicateurs élémentaires (13) et le potentiel V₁ de la photocathode (12).

## Patentansprüche

1. Segmentierte Photovervielfacherröhre (10) mit einer Anzahl von Elementarphotovervielfachern (11), mit einer Photokathode (12), einer Anzahl elementarer Elektronenvervielfacher (13) vom Typ "mit Lochblättern", und mit einer Anzahl von Fokussierelektroden (14), die die Konvergenz der von der Photokathode (12) ausgesandten Photoelektronen nach den Elementarvervielfachern verwirklicht, wobei die entsprechenden Blätter (15) der Elementarvervielfacher auf einer selben segmentierten Leiterplatte (16) verwirklicht werden, dadurch gekennzeichnet, daß die segmentierten Leiterplatten je eine Totzone (17) enthalten, die die aktiven Zonen (18) mit Löchern entsprechend den verschiedenen Vervielfachern (13) voneinander trennen.

2. Photovervielfacherröhre nach Anspruch 1, dadurch gekennzeichnet, daß die Fokussierelektroden (14) auf einem selben Leiterblatt (19) mit Durchgangslöchern (20) für die Photoelektronen nach den Elementarvervielfachern (13) verwirklicht werden.

3. Photovervielfacherröhre nach Anspruch 1, dadurch gekennzeichnet, daß sich darin zwischen den Fokussierelektroden (14) wenigstens eine Trennelektrode (25) befindet.

4. Verwendung einer Photovervielfacherröhre nach einem oder mehreren der Ansprüche 1, 2 oder 3, dadurch gekennzeichnet, daß die Photokathode (12) das Potential V₁ führt, wobei das Potential V₂ der Fokussierelektroden (14) zwischen V₁ und mit 20% des Unterschiedszwischen dem Potential V₃ des ersten Blattes (21) der Elementarvervielfacher (13) und dem Potential V₁ der Photokathode (12) erhöhtem V₁ liegt.

## Claims

1. A photomultiplier tube (10) segmented into a plurality of elementary photomultipliers (11), comprising a photocathode (12), a plurality of elementary electron multipliers (13) of the "apertured sheet" type, and a plurality of focusing electrodes (14) providing the convergence of the photoelectrons emitted by the photocathode (12) towards the elementary multipliers (13), the homologous sheets (15) of the elementary multipliers being formed on the same segmented conductive wafer (16), characterized in that the segmented conductive wafers each have a neutral zone (17) separating active apertured zones (18) associated with the different multipliers (13).

2. A photomultiplier tube as claimed in Claim 1, characterized in that the said focusing electrodes (14) are formed from the same conductive sheet (19) into which feedthrough apertures (20) are punched through which the photoelectrons are transmitted towards the elementary multipliers (13).

3. A photomultiplier tube as claimed in Claim 2, characterized in that it includes at least one separating electrode (25) which is situated between the focusing electrodes (14).

4. The use of a photomultiplier tube as claimed in any one of the Claims 1, 2 or 3, characterized in that, the photocathode (12) being brought to the potential V₁, the potential V₂ of the focusing electrodes (14) ranges between V₁ and V₁ increased by 20% of the difference between the potential V₃ of the first sheet (21) of the elementary multipliers (13) and the potential V₁ of the photocathode (12).
